# EUROPÄISCHE PATENTSCHRIFT

(11) **EP 4 137 661 B1**
(45) Veröffentlichungstag und Bekanntmachung des Hinweises auf die Patenterteilung: **25.09.2024**
(21) Anmeldenummer: 22175128.2
(22) Anmeldetag: 24.05.2022
(51) Int. Cl.: E05D 7/04, B25B 33/00

(54) **KRÖPFVORRICHTUNG FÜR TÜRBÄNDER SOWIE VERFAHREN ZUM KRÖPFEN VON TÜRBÄNDERN**
BENDING DEVICE FOR DOOR HINGES AND METHOD FOR BENDING DOOR HINGES
DISPOSITIF COUDÉ POUR PENTURES DE PORTE, AINSI QUE PROCÉDÉ PERMETTANT DE COUDER DES PENTURES DE PORTE

(30) Priorität: 19.08.2021 DE 102021121546
(43) Veröffentlichungstag der Anmeldung: 22.02.2023
(73) Patentinhaber: Herholz Vertrieb GmbH & Co. KG, 48683 Ahaus (DE)
(72) Erfinder: Herbers, Dominic, 48683 Ahaus (DE)
(74) Vertreter: Klickow & Wetzel PartGmbB

(56) Entgegenhaltungen:
- US-A- 3 332 274
- US-A- 3 965 720
- US-B1- 6 257 101
- US-B1- 7 188 509
- US-B1- 7 237 425

## Beschreibung

Die Erfindung betrifft eine Kröpfvorrichtung für Türbänder.

Darüber hinaus betrifft die Erfindung ein Verfahren zum Kröpfen von Türbändern.

Eine Tür weist in der Regel zumindest ein Türblatt auf, das mithilfe von zumeist zwei Türbändern an einem Türrahmen bzw. einer Zarge befestigt ist. Die Türbänder bilden Scharniere, um deren Drehachse herum das Türblatt zum Öffnen und Schließen der Tür beweglich ist.

Von besonderer Bedeutung ist für ein einwandfreies Öffnen und Schließen der Tür die Ausrichtung des Türblatts zur Zarge. Die Position des Türblattes in der Zarge muss in vertikaler und horizontaler Richtung ausgerichtet sein, sodass möglichst gleichmäßige Abstände zwischen Türblatt und Zarge realisiert sind.

Wichtig ist bei der Einstellung der Position des Türblatts in der Zarge auch die Falzluft, also der Abstand des Türblatts zur Zarge in der Türfalz. Die Anpassung der Falzluft erfolgt bei Standard-Türbändern, die nicht über eine dreidimensionale Verstellung verfügen, durch ein Kröpfen des Rahmenteils des Türbands, wobei gemäß dem Stand der Technik der Monteur das Türblatt aus der Tür aushängen muss. Anschließend wird das Rahmenteil des Türbands beispielsweise in einen Schraubstock eingespannt und mit gezielten Hammerschlägen gerichtet. Daraufhin wird das Türblatt wieder mithilfe der Türbänder in die Zarge eingehängt und die Falzluft vom Monteur erneut geprüft. Ist diese noch nicht richtig eingestellt, beginnt der beschriebene Prozess von vorn, bis die gewünschte Ausrichtung des Türblatts in der Zarge erreicht ist.

Dieses Vorgehen ist jedoch zeitaufwändig und für den Monteur körperlich anstrengend.

Aus der US 3 332 274 A ist bereits eine Kröpfvorrichtung zum Kröpfen von Türbändern bekannt. Die Vorrichtung weist einen Grundkörper mit einer Rückseite und einem Schlitz auf. Unter Verwendung eines Spannmittels ist ein Verspannen gegenüber dem Rahmenteil eines Türbandes möglich.

Aus der US 7 237 425 B1, der US 6 257 101 B1 sowie der US 7 188 509 B1 sind Verfahren zum Kröpfen von Türbändern bekannt. Es wird jeweils das Türblatt angehoben und fixiert. Anschließend wird unter Verwendung einer Kröpfvorrichtung nach einem Verspannen das Rahmenteil des Türbandes gekröpft.

Es ist daher eine Aufgabe der Erfindung eine Kröpfvorrichtung anzugeben, die für Standard-Türbänder ein einfacheres und schnelleres Kröpfen der Rahmenteile der Türbänder einer Tür ermöglicht.

Diese Aufgabe wird erfindungsgemäß durch eine Kröpfvorrichtung gemäß Patentanspruch 1 gelöst.

Die abhängigen Patentansprüche 2 bis 6 beanspruchen vorteilhafte Ausgestaltungen der erfindungsgemäßen Kröpfvorrichtung.

Es ist eine weitere Aufgabe der Erfindung ein Verfahren zum Kröpfen von Türbändern anzugeben, das ein einfacheres und schnelleres Kröpfen der Rahmenteile der Türbänder einer Tür ermöglicht.

Diese Aufgabe wird erfindungsgemäß durch ein Verfahren zum Kröpfen von Türbändern gemäß Patentanspruch 7 gelöst.

Die abhängigen Patentansprüche 8 bis 10 beanspruchen vorteilhafte Ausgestaltungen des erfindungsgemäßen Verfahrens.

Die im folgenden offenbarten Merkmale einer Kröpfvorrichtung sind sowohl einzeln als auch in allen ausführbaren Kombinationen Bestandteil der Erfindung.

Eine erfindungsgemäße Kröpfvorrichtung weist einen Grundkörper bildend eine Auflagefläche zur Auflage an der Zarge einer Tür auf.

Der Grundkörper ist dabei vorzugsweise flach ausgebildet, sodass dieser in den Zwischenraum zwischen dem Rahmenteil eines an einer Zarge montierten Türbands und der Zarge einführbar ist.

Im Grundkörper weist die Kröpfvorrichtung einen Schlitz zum Aufstecken der Kröpfvorrichtung auf das Rahmenteil des Türbands auf.

Das Rahmenteil des Türbands ist in der Bandaufnahme der Türzarge verankert und bildet zumeist das Bandunterteil eines Türbands. Das Rahmenteil des Türbands weist einen Drehbolzen auf, der die Drehachse der Tür bildet. Der Drehbolzen ist mit einem Bandkörper verbunden, der zumeist zylindrisch geformt ist. Der Bandkörper ist bei bestimmten Ausführungsformen von Türbändern mit einem Bandlappen verbunden, der sich an einer Seite des Bandkörpers in radialer Richtung flächig erstreckt. Dieser Bandlappen ist bei einem an einer Zarge montierten Rahmenteil eines Türbands in eine entsprechende Bandaufnahme in der Zarge eingeführt und in dieser mithilfe zumindest eines Befestigungsmittels, in der Regel einer Befestigungsschraube, fixiert.

Der Schlitz im Grundkörper der Kröpfvorrichtung ist derart ausgebildet, dass dieser auf den Bandlappen, in montiertem Zustand des Türbands auf den Bereich des Bandlappens zwischen dem Bandkörper und der Zarge, aufsteckbar ist.

Weiterhin weist eine erfindungsgemäße Kröpfvorrichtung ein Spannmittel zum Verspannen der Kröpfvorrichtung gegenüber dem Rahmenteil eines Türbands auf.

Das Spannmittel realisiert das Auflager zur Kontaktierung des Bandkörpers für das Kröpfen. Dadurch, dass das Spannmittel gegenüber dem Bandkörper verspannbar ist, ermöglicht dieses die Verwendung der Kröpfvorrichtung für verschieden dimensionierte Türbänder. D.h. das Spannmittel ist so verstellbar, dass verschiedene Größen von Türbändern mit der erfindungsgemäßen Kröpfvorrichtung kröpfbar sind.

Vorzugsweise ist der Schlitz im Grundkörper der Kröpfvorrichtung nur wenig breiter als die Dicke üblicher Bandlappen, da dieser in Ausführungsformen der Erfindung mit dem Spannmittel zusammenwirkt.

Daher beträgt die Breite des Schlitzes vorzugsweise einige Millimeter, insbesondere etwa 2 mm bis etwa 5 mm.

Das Zusammenwirken von Spannmittel und Schlitz funktioniert derart, dass das Spannmittel, wenn dieses gegenüber dem Rahmenteil des Türbands verspannt wird, zunächst eine Längsseite des Schlitzes an den Bandlappen herandrückt, sodass sich die Kröpfvorrichtung dort abstützt und so eine mechanische Kraft vom Spannmittel auf den Bandkörper ausübbar ist. Ein weiteres wesentliches Merkmal einer erfindungsgemäßen Kröpfvorrichtung ist ein Griff zum Hebeln der Kröpfvorrichtung und dadurch zum Kröpfen des Türbands.

Der Griff erstreckt sich bei einer an das Rahmenteil eines Türbands angesetzten Kröpfvorrichtung bevorzugt in einer Richtung senkrecht zur Drehachse des Türbands.

Erfindungsgemäß ist das Spannmittel durch eine Anschlagschraube realisiert. Welche im verspannten Zustand direkt das Rahmenteil beaufschlagt.

Besonders bevorzugt ist die Anschlagschraube durch eine Öffnung mit einem zur Anschlagschraube korrespondierenden Gewinde in einen Spannsteg bzw. eine Druckplatte schraubbar und dadurch gegenüber dem Rahmenteil des Türbands verspannbar, wobei der Spannsteg bzw. die Druckplatte mit dem Grundkörper der Kröpfvorrichtung verbunden ist.

Je nachdem, wie weit die Spannschraube in das Gewinde in der Druckplatte eingeschraubt ist, ist das Spannmittel somit in Bezug auf die Größe des Türbands verstellbar und an diese anpassbar.

In einer bevorzugten Ausführungsform der Erfindung ist der Grundkörper an dem dem Griff gegenüberliegenden Ende derart gebogen, dass dieses Ende des Grundkörpers die für das Kröpfen des Rahmenteils des Türbands erforderliche Drehbewegung unterstützt.

Dies ist vorzugsweise dadurch realisiert, dass der Grundkörper an diesem Ende aus der von der Auflagefläche definierten Ebene heraus gebogen ist und zwar in einem an das montierte Rahmenteil des Türbands angesetzten Zustand der Kröpfvorrichtung in der Richtung von der Vorderseite der Zarge weg.

In einer bevorzugten Ausführungsform der Erfindung weist die Kröpfvorrichtung mindestens eine Biegung auf, sodass der Griff in einer anderen Ebene liegt, als die Auflagefläche.

Dies hat die Wirkung, dass die Kröpfvorrichtung in beiden verwendbaren Ausrichtungen im Bereich des Griffs einen ausreichenden Abstand von der die Tür umgebenden Wand hat. Würde der Griff mit dem Grundkörper bzw. der Auflagefläche in einer Ebene liegen, so läge der Griff der zum Vergrößern der Falzluft an der Bandseite der Tür angesetzten Kröpfvorrichtung sehr nah an der Wand und wäre nicht komfortabel durch den Monteur greifbar.

Besonders bevorzugt weist die Kröpfvorrichtung zwei Biegungen auf, sodass die Auflagefläche und der Griff in zwei etwa parallelen Ebenen mit einem Abstand a angeordnet sind.

Der Abstand a bildet dann den zusätzlichen Abstand vom Griff zur Wand in der zum Vergrößern der Falzluft an der Bandseite der Tür angesetzten Kröpfvorrichtung.

In besonders bevorzugten Ausführungsformen der Erfindung ist die Kröpfvorrichtung aus einem harten Material, insbesondere aus gehärtetem Stahl, gefertigt, um eine bleibende Verformung der Kröpfvorrichtung bei der Benutzung zu vermeiden.

Die im folgenden offenbarten Merkmale eines erfindungsgemäßen Verfahrens zum Kröpfen von Türbändern sind sowohl einzeln als auch in allen ausführbaren Kombinationen Bestandteil der Erfindung.

Ein erfindungsgemäßes Verfahren zum Kröpfen von Türbändern umfasst die folgenden Schritte:
a) Anheben des Türblatts, sodass dieses zumindest etwa 5 mm aus der Bandaufnahme gezogen ist und fixieren des Türblatts in dieser Position, oder Aushängen des Türblatts
b) Ansetzen einer erfindungsgemäßen Kröpfvorrichtung durch Aufstecken des Grundkörpers über den Bandlappen des Rahmenteils eines Türbands, sodass das Spannmittel etwa mittig am Rahmenteil ansetzt
c) Verspannen des Spannmittels gegenüber dem Rahmenteil des Türbands unter Verwendung einer Anschlagschraube zur direkten Beaufschlagung des Rahmenteils im verspannten Zustand.
d) Kröpfen der Rahmenteils des Türbands durch eine Drehbewegung der Kröpfvorrichtung um die Drehachse des Türbands.

In einer bevorzugten Ausführungsform des erfindungsgemäßen Verfahrens wird vor Schritt a) ein Befestigungsmittel zur Befestigung des Rahmenteils des Türbands im Bereich des Bandlappens an oder in der Zarge der Tür gelöst und nach Schritt b) wieder festgezogen. Dies ist insbesondere dann erforderlich, wenn das Rahmenteil des Türbands so nah an der Zarge steht, dass die Kröpfvorrichtung nicht zwischen das Rahmenteil des Türbands und die Zarge passt.

Es sollte bevorzugt ein gewisses Spiel zwischen dem Rahmenteil des Türbands, der Kröpfvorrichtung und dem Zargenspiegel vorhanden sein, um das Rahmenteil der Türbands zu kröpfen.

In einer bevorzugten Ausführungsform des erfindungsgemäßen Verfahrens wird je nach Einstellungsbedarf der jeweiligen Tür die Falzluft auf der Bandseite der Tür durch eine Drehbewegung des Griffs der Kröpfvorrichtung in Richtung der Türöffnung vergrößert und/oder durch eine Drehbewegung des Griffs der Kröpfvorrichtung von der Türöffnung weg verkleinert.

In einer bevorzugten Ausführungsform der Erfindung wird das Türblatt gemäß Schritt a) durch Unterkeilen in der angehobenen Position fixiert und/oder die Verwendung einer Hebevorrichtung angehoben und fixiert.

Als eine solche Hebevorrichtung wird in Ausführungsformen des erfindungsgemäßen Verfahrens beispielsweise ein aufblasbares Kissen oder eine Vorrichtung ähnlich zu einem Wagenheber verwendet.

Mithilfe einer erfindungsgemäßen Kröpfvorrichtung bzw. bei der Anwendung eines erfindungsgemäßen Verfahrens zum Kröpfen von Türbändern muss das Türblatt zum Kröpfen nicht mehr ausgehängt werden. Es genügt, die Befestigung des Rahmenteils des Türbands zu lösen und das Türblatt auf dem Führungsschaft des Rahmenteils des Türbands um etwa 5 mm anzuheben. Dadurch ist ein einfacheres und schnelleres Einstellen der Falzluft für einen Monteur möglich. Zudem kann das Kröpfen des Türbands sehr genau und dosiert erfolgen.

In den nachfolgend erläuterten Figuren ist eine beispielhafte Ausführungsform einer erfindungsgemäßen Kröpfvorrichtung dargestellt. Es zeigen:
- Figur 1:: Eine perspektivische Ansicht einer erfindungsgemäßen Ausführungsform einer Kröpfvorrichtung,
- Figur 2:: Eine Seitenansicht der in Figur 1 gezeigten erfindungsgemäßen Ausführungsform einer Kröpfvorrichtung angesetzt an das Rahmenteil eines Türbandes,
- Figur 3:: Eine Seitenansicht der in den Figuren 1 und 2 gezeigten erfindungsgemäßen Ausführungsform einer Kröpfvorrichtung angesetzt an das Rahmenteil eines Türbandes in einer anderen Position,
- Figur 4:: Einen Schnitt einer Ansicht von oben der in Figur 2 dargestellten Positionierung einer Kröpfvorrichtung und
- Figur 5:: Einen Schnitt einer Ansicht von oben der in Figur 3 dargestellten Positionierung einer Kröpfvorrichtung.

Die in Figur 1 dargestellte Ausführungsform einer erfindungsgemäßen Kröpfvorrichtung (1) weist einen Grundkörper (2) auf, der sich flächig in einer etwa rechteckigen Grundform erstreckt. Die Dicke des Materials des Grundkörpers (2) ist dabei so gewählt, dass der Grundkörper (2) der Vorrichtung (1) zwischen den Bandkörper des montierten Rahmenteils eines Türbands und die Zarge einer Tür passt und in Abhängigkeit des verwendeten Materials eine hinreichende Festigkeit zum Kröpfen des Türbandes aufweist.

Der Grundkörper (2) weist einen Schlitz (3) auf, der sich von einer Seite aus in einem rechten Winkel in den Grundkörper (2) hinein erstreckt. Dabei ist der Schlitz (3) im Bereich eines ersten Endes des Grundkörpers (2) angeordnet.

Weiterhin ist am Grundkörper (2) ein Spannmittel (4) angeordnet, das in der dargestellten Ausführungsform durch einen mit dem Grundkörper (2) verbundenen Spannsteg (4b) und eine durch ein korrespondierendes Gewinde in einer Öffnung im Spannsteg (4b) hindurch verstellbare Spannschraube (4a). Das in Richtung des Schlitzes (3) aus dem Spannsteg (4b) herausragende Ende der Spannschraube (4a) bildet die Anlageschulter für das zu verspannende Türband.

Hinter dem Schlitz (3) am ersten Ende des Grundkörpers (2) weist dieser eine Wölbung (5) auf, über die die Kröpfvorrichtung (1) beim Kröpfen abrollbar ist.

An einem zweiten Ende des Grundkörpers (2) weist die Kröpfvorrichtung (1) eine erste Biegung (6) auf, durch die sich die Kröpfvorrichtung (1) aus der Ebene des Grundkörpers (2) hinaus erstreckt.

Der zwischen der ersten Biegung (6) und einer zweiten Biegung (6) befindliche Übergangsbereich (7) bildet einen Übergang zwischen dem Grundkörper (2) und einem Griff (8), der sich in einer zu dem Grundkörper (2) etwa parallelen Ebene erstreckt.

Am Ende des Griffs (8) weist dieser ein Loch (10) auf, mit dem die Kröpfvorrichtung (1) beispielsweise an einem Haken aufhängbar ist.

Im Bereich des Grundkörpers (2) weist die Kröpfvorrichtung (1) eine Öffnung (9) auf, die sich im Bereich des Kopfes des Spannschraube (4a) befindet. Die Öffnung (9) ermöglicht eine bessere Zugänglichkeit des Kopfes der Spannschraube (4a) zum Festziehen oder Lösen der Spannschraube (4a) im Vergleich zu einem sich durchgängig unter der Spannschraube (4a) erstreckenden Grundkörper (2).

Figur 2 zeigt eine Kröpfvorrichtung (1) gemäß Figur 1 angesetzt an ein an der Zarge (20) einer Tür montiertes Rahmenteil (30) eines Türbands, wobei die Kröpfvorrichtung (1) zum Verringern der Falzluft auf der Bandseite der Tür angesetzt ist.

Rechts der Zarge (20) befindet sich die Türöffnung (23) und links der Zarge (20) die Wand (24), in der die Tür angeordnet ist.

Die Kröpfvorrichtung (1) ist mit dem Schlitz (3) auf den Bandlappen (in dieser Darstellung nicht sichtbar) des Rahmenteils (30) des Türbands gesteckt, sodass der Grundkörper (2) der Kröpfvorrichtung (1) zwischen der Vorderseite (22) der Zarge (20) und dem Bandkörper (31) des Rahmenteils (30) des Türbands angeordnet ist.

Die Spannmittel (4) sind gegen den Bandkörper (31) verspannt, wobei die Anlageschulter vorzugsweise wie dargestellt mittig am Bandkörper (31) anliegt.

Der Griff (8) ist auf der Seite der Türfalz (21) der Zarge (20) und somit im Bereich der Türöffnung (23) positioniert, sodass ein Drehen der Kröpfvorrichtung (1) etwa um die vom Drehbolzen (32) definierte Drehachse des Türbands aus der Türöffnung (23) heraus das Rahmenteil (30) zur Verringerung der Falzluft auf der Bandseite der Tür kröpft.

Figur 3 zeigt die Kröpfvorrichtung (1) angesetzt zum Vergrößern der Falzluft auf der Bandseite der Tür. Der Griff (8) ist nun auf der Seite der Wand (24) positioniert.

In Figur 4 ist die Kröpfvorrichtung (1) in der Position gemäß Figur 2 in einem Schnitt in einer Ansicht von oben dargestellt.

Der Bandlappen (33) des Rahmenteils (30) des Türbands ist in die Bandaufnahme der Zarge (20) eingesetzt und in dieser mithilfe eines Befestigungsmittels (34), vorliegend ausgebildet als eine Schraube, befestigt.

Im Bereich der Vorderseite (22) der Zarge (20) bildet die Unterseite des Grundkörpers (2) der Kröpfvorrichtung (1) eine Auflagefläche (11), während die Unterseite des Grundkörpers (2) am ersten Ende im Bereich der Wölbung (5) eine Wiegefläche (12) bildet, über die die Kröpfvorrichtung (1) beim Kröpfen abrollen kann.

Durch die beiden Biegungen (6) zwischen Grundkörper (2) und Griff (8) ist der Griff (8) gegenüber dem Grundkörper (2) um den Abstand a verschoben.

In einer bevorzugten Ausführungsform der Erfindung beträgt der Abstand a etwa 3 bis 8 cm, in besonders bevorzugten Ausführungsformen etwa 5 bis 6 cm.

Figur 5 zeigt die gemäß Figur 3 positionierte Kröpfvorrichtung in einer Ansicht gemäß Figur 4. Hieraus ist der Nutzen der Biegungen (6) besonders ersichtlich, da der Abstand vom Griff (8) zur Wand (24) für ein leichtes und sauberes Arbeiten im Vergleich zu einer schlichten Verlängerung des Grundkörpers (2) zur Bildung des Griffs (8) deutlich erhöht ist.

## Patentansprüche

1. Kröpfvorrichtung (1) zum Kröpfen von Türbändern aufweisend einen Grundkörper (2) bildend eine Auflagefläche (11) zur Auflage an der Zarge (20) einer Tür, im Grundkörper (1) einen Schlitz (3) zum Aufstecken der Kröpfvorrichtung (1) auf ein Rahmenteil (30) eines Türbands, ein Spannmittel (4) zum Verspannen der Kröpfvorrichtung (1) gegenüber dem Rahmenteil (30) eines Türbands und einen Griff (8) zum Hebeln der Kröpfvorrichtung (1) und Kröpfen des Türbands, **dadurch gekennzeichnet, dass** das Spannmittel (4) durch eine Anschlagschraube (4a) realisiert ist, wobei die Anschlagschraube (4a) im verspannten Zustand direkt das Rahmenteil (30) beaufschlagt.

2. Kröpfvorrichtung (1) nach Anspruch 1, **dadurch gekennzeichnet, dass** die Anschlagschraube (4a) durch eine Öffnung mit einem zur Anschlagschraube (4a) korrespondierenden Gewinde in einen Spannsteg (4b) schraubbar und dadurch gegenüber dem Rahmenteil (30) des Türbands verspannbar ist, wobei der Spannsteg (4b) mit dem Grundkörper (2) der Kröpfvorrichtung (1) verbunden ist.

3. Kröpfvorrichtung (1) nach einem der Ansprüche 1 der 2, **dadurch gekennzeichnet, dass** der Grundkörper (2) an dem dem Griff (8) gegenüberliegenden Ende derart gebogen ist, dass dieses Ende des Grundkörpers (2) die für das Kröpfen des Rahmenteils (30) des Türbands erforderliche Drehbewegung der Kröpfvorrichtung (1) unterstützt.

4. Kröpfvorrichtung (1) nach einem der vorstehenden Ansprüche, **dadurch gekennzeichnet, dass** diese mindestens eine Biegung (6) aufweist, sodass der Griff (8) in einer anderen Ebene liegt, als die Auflagefläche (11).

5. Kröpfvorrichtung (1) nach Anspruch 4, **dadurch gekennzeichnet, dass** diese zwei Biegungen (6) aufweist, sodass die Auflagefläche (11) und der Griff (8) in zwei etwa parallelen Ebenen mit einem Abstand a angeordnet sind.

6. Kröpfvorrichtung (1) nach einem der Ansprüche 1 bis 5, **dadurch gekennzeichnet, dass** diese aus einem gehärteten Stahl gefertigt ist.

7. Verfahren zum Kröpfen von Türbändern umfassend die folgenden Schritte:
a) Anheben des Türblatts, sodass dieses zumindest etwa 5 mm aus der Bandaufnahme des Rahmenteils (30) eines Türbands gezogen ist und fixieren des Türblatts in dieser Position, oder Aushängen des Türblatts
b) Ansetzen einer Kröpfvorrichtung (1) gemäß einem der Ansprüche 1 bis 6 durch Aufstecken des Grundkörpers (2) über den Bandlappen (33) des Rahmenteils (30) eines Türbands, sodass das Spannmittel (4) etwa mittig am Rahmenteil (30) ansetzt
c) Verspannen des Spannmittels (4) gegenüber dem Rahmenteil (30) des Türbands unter Verwendung einer Anschlagschraube (4a) zur direkten Beaufschlagung des Rahmenteils (30) im verspannten Zustand.
d) Kröpfen der Rahmenteils (30) des Türbands durch eine Drehbewegung der Kröpfvorrichtung (1) etwa um die Drehachse des Türbands

8. Verfahren zum Kröpfen von Türbändern nach Anspruch 7, **dadurch gekennzeichnet, dass** vor Schritt a) ein Befestigungsmittel (34) zur Befestigung des Rahmenteils (30) des Türbands im Bereich des Bandlappens (33) an oder in der Zarge (20) der Tür gelöst und nach Schritt b) wieder festgezogen wird.

9. Verfahren zum Kröpfen von Türbändern nach einem der Ansprüche 7 oder 8, **dadurch gekennzeichnet, dass** die Falzluft auf der Bandseite der Tür durch eine Drehbewegung des Griffs (8) der Kröpfvorrichtung (1) in Richtung der Türöffnung (23) vergrößert und durch eine Drehbewegung des Griffs (8) der Kröpfvorrichtung (1) von der Türöffnung (23) weg verkleinert wird.

10. Verfahren zum Kröpfen von Türbändern nach einem der Ansprüche 7 bis 9, **dadurch gekennzeichnet, dass** das Türblatt gemäß Schritt a) durch Unterkeilen in der angehobenen Position fixiert und/oder die Verwendung einer Hebevorrichtung angehoben und fixiert wird.

## Claims

1. Bending device (1) for bending door hinges comprising a base body (2) forming a bearing surface (11) for bearing on the frame (20) of a door, a slot (3) in the base body (1) for fitting the bending device (1) onto a frame part (30) of a door hinge, tensioning means (4) for tensioning the bending device (1) relative to the frame part (30) of a door hinge and a handle (8) for levering the bending device (1) and bending the door hinge, **characterized in that** the tensioning means (4) is realized by a stop screw (4a), whereby the stop screw (4a) acts directly on the frame part (30) in the braced state.

2. Bending device (1) according to claim 1, **characterized in that** the stop screw (4a) can be screwed into a clamping bar (4b) through an opening with a thread corresponding to the stop screw (4a) and can thereby be braced relative to the frame part (30) of the door hinge, wherein the clamping bar (4b) is connected to the base body (2) of the bending device (1).

3. Bending device (1) according to one of claims 1 of 2, **characterized in that** the base body (2) is bent at the end opposite the handle (8) in such a way that this end of the base body (2) supports the rotary movement of the bending device (1) required for bending the frame part (30) of the door hinge.

4. Bending device (1) according to one of the preceding claims, **characterized in that** it has at least one bend (6), so that the handle (8) lies in a different plane than the bearing surface (11).

5. Bending device (1) according to claim 4, **characterized in that** it has two bends (6) such that the bearing surface (11) and the handle (8) are arranged in two approximately parallel planes at a distance a.

6. Bending device (1) according to one of claims 1 to 5, **characterized in that** it is made of hardened steel.

7. A method of bending door hinges comprising the following steps:
a) Lifting of the door leaf, such that it is pulled at least about 5 mm out of the hinge receiver of the frame part (30) of a door hinge, and fixing the door leaf in this position, or unhinging the door leaf
b) Attachment of a bending device (1) according to one of claims 1 to 6 by slipping the base body (2) over the hinge tab (33) of the frame part (30) of a door hinge so that the tensioning means (4) is positioned approximately centrally on the frame part (30)
c) Tensioning of the tensioning means (4) relative to the frame part (30) of the door hinge by using a stop screw (4a) for direct loading of the frame part (30) in the braced state.
d) Bending the frame part (30) of the door hinge by a rotary movement of the bending device (1) approximately about the axis of rotation of the door hinge

8. A method for bending door hinges according to claim 7, **characterized in that** before step a), a fastening means (34) for fastening the frame part (30) of the door hinge in the region of the hinge flap (33) to or in the frame (20) of the door is loosened and tightened again after step b).

9. Method for bending door hinges according to one of claims 7 or 8, **characterized in that** the rebate clearance on the hinge side of the door is increased by a rotary movement of the handle (8) of the bending device (1) in the direction of the door opening (23) and is reduced by a rotary movement of the handle (8) of the bending device (1) away from the door opening (23).

10. Method for bending door hinges according to one of claims 7 to 9, **characterized in that** the door leaf is fixed in the lifted position according to step a) by wedging underneath and/or lifted and fixed by a lifting device.

## Revendications

1. Dispositif de pliage (1) pour plier des paumelles de porte, présentant un corps de base (2) formant une surface d'appui (11) pour l'appui sur le châssis (20) d'une porte, dans le corps de base (1) une fente (3) pour l'emboîtement du dispositif de pliage (1) sur une partie de cadre (30) d'une paumelle de porte, un moyen de serrage (4) pour serrer le dispositif de pliage (1) par rapport à la partie de cadre (30) d'une paumelle de porte et une poignée (8) pour faire levier sur le dispositif de pliage (1) et plier la paumelle de porte, **caractérisé en ce que** le moyen de serrage (4) est réalisé par une vis de butée (4a), la vis de butée (4a) sollicitant directement la partie de cadre (30) à l'état serré.

2. Dispositif de pliage (1) selon la revendication 1, **caractérisé en ce que** la vis de butée (4a) peut être vissée dans une nervure de serrage (4b) à travers une ouverture avec un filetage correspondant à la vis de butée (4a) et peut ainsi être serrée par rapport à la partie de cadre (30) de la paumelle de porte, la nervure de serrage (4b) étant reliée au corps de base (2) du dispositif de pliage (1).

3. Dispositif de pliage (1) selon l'une quelconque des revendications 1 et 2, **caractérisé en ce que** le corps de base (2) est courbé à l'extrémité opposée à la poignée (8) de telle sorte que cette extrémité du corps de base (2) supporte le mouvement de rotation du dispositif de pliage (1) nécessaire pour plier la partie de cadre (30) de la paumelle de porte.

4. Dispositif de pliage (1) selon l'une quelconque des revendications précédentes, **caractérisé en ce que** celui-ci présente au moins une courbure (6) telle que la poignée (8) se situe dans un plan différent de celui de la surface d'appui (11).

5. Dispositif de pliage (1) selon la revendication 4, **caractérisé en ce que** celui-ci présente deux courbures (6) de telle sorte que la surface d'appui (11) et la poignée (8) sont agencées dans deux plans approximativement parallèles avec une distance a.

6. Dispositif de pliage (1) selon l'une quelconque des revendications 1 à 5, **caractérisé en ce que** celui-ci est fabriqué en un acier trempé.

7. Procédé de pliage de paumelles de porte, comprenant les étapes suivantes :
a) le soulèvement du panneau de porte de telle sorte que celui-ci est sorti d'au moins approximativement 5 mm du logement de paumelle de la partie de cadre (30) d'une paumelle de porte et la fixation du panneau de porte dans cette position, ou le décrochage du panneau de porte,
b) la mise en place d'un dispositif de pliage (1) selon l'une quelconque des revendications 1 à 6 en emboîtant le corps de base (2) sur la patte de paumelle (33) de la partie de cadre (30) d'une paumelle de porte, de telle sorte que le moyen de serrage (4) est mis en place approximativement au milieu de la partie de cadre (30),
c) le serrage du moyen de serrage (4) par rapport à la partie de cadre (30) de la paumelle de porte en utilisant une vis de butée (4a) pour solliciter directement la partie de cadre (30) à l'état serré,
d) le pliage de la partie de cadre (30) de la paumelle de porte par un mouvement de rotation du dispositif de pliage (1) approximativement autour de l'axe de rotation de la paumelle de porte.

8. Procédé de pliage de paumelles de porte selon la revendication 7, **caractérisé en ce qu'**avant l'étape a), un moyen de fixation (34) pour fixer la partie de cadre (30) de la paumelle de porte dans la zone de la patte de paumelle (33) sur ou dans le châssis (20) de la porte est desserré et resserré après l'étape b).

9. Procédé de pliage de paumelles de porte selon l'une quelconque des revendications 7 ou 8, **caractérisé en ce que** le jeu de joint sur le côté paumelle de la porte est agrandi par un mouvement de rotation de la poignée (8) du dispositif de pliage (1) en direction de l'ouverture de la porte (23) et est réduit par un mouvement de rotation de la poignée (8) du dispositif de pliage (1) en s'éloignant de l'ouverture de la porte (23).

10. Procédé de pliage de paumelles de porte selon l'une quelconque des revendications 7 à 9, **caractérisé en ce que** le panneau de porte selon l'étape a) est fixé dans la position soulevée par calage et/ou est soulevé et fixé par l'utilisation d'un dispositif de levage.
